# EUROPÄISCHE PATENTSCHRIFT

(11) **EP 2 019 397 B1**
(45) Veröffentlichungstag und Bekanntmachung des Hinweises auf die Patenterteilung: **28.03.2018**
(21) Anmeldenummer: 08010582.8
(22) Anmeldetag: 11.06.2008
(51) Int. Cl.: H01F 29/04, H01H 9/00, H01F 27/40

(54) **Elektrischer Transformator**
Electric transformer
Transformateur électrique

(30) Priorität: 28.06.2007 DE 102007029905
(43) Veröffentlichungstag der Anmeldung: 28.01.2009
(73) Patentinhaber: General Electric Technology GmbH, 5400 Baden (CH)
(72) Erfinder: Häger, Karl-Heinz, 41236 Mönchengladbach (DE)
(74) Vertreter: DREISS Patentanwälte PartG mbB

(56) Entgegenhaltungen:
- WO-A1-02/48730
- WO-A1-97/12379
- US-A- 5 500 598

## Beschreibung

Die Erfindung betrifft ebenfalls ein Verfahren zum Betreiben eines Transformators mit mindestens zwei Wicklungen , einem Wählschalter und einem Lastschalter, wobei der Lastschalter mindestens einen Überschaltwiderstand aufweist. Es ist bekannt, die Wicklungen und den Wählschalter eines Transformators in einem Transformatorgehäuse und den Lastschalter mit dem oder den Überschaltwiderständen in einem davon getrennten Schaltergehäuse unterzubringen. Die beiden Gehäuse sind getrennt voneinander mit einem Transformatoröl und einem Schalteröl befüllt. Wenn nunmehr im Betrieb des Transformators Lichtbögen im Lastschalter oder Überhitzungen der Überschaltwiderstände entstehen, so kann dies - wenn überhaupt - nur dazu führen, dass das Schalteröl im Schaltergehäuse durch Ausgasungen oder Abscheidungen geschädigt wird. Aufgrund der Trennung der beiden Gehäuse können die Lichtbögen oder Überhitzungen jedoch nicht dazu führen, dass das Transformatoröl im Transformatorgehäuse beeinträchtigt wird. Das Transformatoröl behält damit unter anderem seine isolierenden Eigenschaften nahezu unverändert bei. Damit können die hohen Anforderungen hinsichtlich der Isolation der Wicklungen des Transformators auch über einen langen Zeitraum erfüllt werden.

Ein Nachteil der bekannten Anordnung besteht darin, dass zwei Gehäuse vorgesehen werden müssen, was ersichtlich mit einem hohen Aufwand verbunden ist.

Zur Überwindung dieses Nachteils ist es bekannt, als Lastschalter ein gekapseltes Bauteil zu verwenden, beispielsweise eine gekapselte Vakuumschalteinrichtung oder eine gekapselte Thyristorschaltung. Weiterhin können die Überschaltwiderstände nicht innerhalb des Schaltergehäuses, sondern außerhalb in Luft angeordnet werden. Die durch die Schaltvorgänge erzeugten Lichtbögen entstehen dann innerhalb des gekapselten Bauteils und haben damit keinen Einfluss auf das Schalteröl. Ebenfalls können Überhitzungen der Überschaltwiderstände zu keinen Schädigungen des Schalteröls führen, da sie nicht über das Schalteröl, sondern direkt in die Umgebungsluft abgeleitet werden.

Ein Nachteil dieser Anordnung besteht darin, dass die elektrische Anbindung der luftgekühlten Überschaltwiderstände mit einem erhöhten Aufwand verbunden ist, und dass auch die Luftkühlung als solche nicht sehr effektiv ist.
Weiterer Stand der Technik ist aus der WO 02/48730 A1 bekannt.

Aufgabe der Erfindung ist es, ein Verfahren zu Betrieb eines Transformators zu schaffen, die die vorstehenden Nachteile überwindet. Die Erfindung löst diese Aufgabe mit einem Verfahren zum Betreiben eines elektrischen Transformators nach dem Anspruch 1. Erfindungsgemäß ist vorgesehen, dass vor einer Inbetriebnahme des Transformators die Betriebsparameter eines nicht-zulässigen Betriebszustands ermittelt und gespeichert werden, bei dem die Temperatur des Überschaltwiderstands einen vorgegebenen Schwellwert erreicht oder überschreitet.
Damit ist es möglich, im Betrieb des Transformators die ermittelten nicht-zulässigen Betriebszustände gezielt zu verhindern. Dies kann auf verschiedene Weisen erfolgen.
So ist es besonders vorteilhaft, wenn der nicht-zulässige Betriebszustand explizit aus dem Betriebsbereich des Transformators ausgeschlossen wird. Damit wird erreicht, dass der Transformator nur in der Weise betrieben wird, dass nicht-zulässige Betriebszustände von vornherein gar nicht entstehen können.
Bei einer anderen vorteilhaften Ausgestaltung wird die Temperatur des Überschaltwiderstands ermittelt. Anhand dieser Temperatur kann dann ermittelt werden, ob ein nicht-zulässiger Betriebszustand vorliegt oder zu erwarten ist.

Besonders zweckmäßig ist es dann, wenn nach einem Erkennen eines nicht-zulässigen Betriebszustands eine zugehörige Gegenmaßnahme durchgeführt wird. Damit wird erreicht, dass möglichst bereits das Entstehen eines nicht-zulässigen Betriebszustand verhindert wird.

Bei einer weiteren bevorzugten Ausführungsform sind die Wicklungen und der Überschaltwiderstand des Transformators in einem gemeinsamen Transformatorgehäuse untergebracht, das mit einem Transformatoröl gefüllt ist. Weiterhin sind Einrichtungen oder Vorrichtungen vorgesehen, die ein Auftreten eines nicht-zulässigen Betriebszustands, bei dem die Temperatur des Überschaltwiderstands einen vorgegebenen Schwellwert erreicht oder überschreitet, verhindern.

Es ist also nur noch ein einziges Gehäuse vorhanden, das mit einem Transformatoröl befüllt werden muss. Dies stellt einen wesentlich geringeren Aufwand dar als beim Stand der Technik. Dabei wird mit Hilfe der Einrichtungen oder Vorrichtungen gewährleistet, dass Überhitzungen der Überschaltwiderstände gar nicht auftreten können, so dass insoweit keine Schädigungen des Transformatoröls entstehen können.

Insgesamt wird damit ein Transformator geschaffen, der nur ein einziges Gehäuse aufweist, der aber trotzdem die hohen Anforderungen hinsichtlich der Isolation seiner Wicklungen auch über einen langen Zeitraum erfüllt.

Weitere Merkmale, Anwendungsmöglichkeiten und Vorteile der Erfindung ergeben sich aus der nachfolgenden Beschreibung von Ausführungsbeispielen der Erfindung, die in der Zeichnung dargestellt sind. Dabei bilden alle beschriebenen oder dargestellten Merkmale für sich oder in beliebiger Kombination den Gegenstand der Erfindung, unabhängig von ihrer Zusammenfassung in den Patentansprüchen oder deren Rückbeziehung sowie unabhängig von ihrer Formulierung bzw. Darstellung in der Beschreibung bzw. in der Zeichnung.
Die einzige Figur der Zeichnung zeigt ein schematisches Blockschaltbild eines Ausführungsbeispiels eines elektrischen Transformators.
In der Figur ist ein elektrischer Transformator 10 dargestellt, der ein Transformatorgehäuse 11 aufweist, in dem ein Wählschalter 12, ein Lastschalter 13 und zwei Wicklungen 15, 16 untergebracht sind. Die erste Wicklung 15 weist eine erste Windungszahl W1 auf und ist mit der zweiten Wicklung 16, die eine zweite Windungszahl W2 besitzt, elektromagnetisch gekoppelt. Die zweite Wicklung 16 weist eine Mehrzahl von Anzapfungen 17 auf, über die jeweils eine bestimmte Stufenanzahl der Windungen W2 der zweiten Wicklung 16 abgreifbar ist.
Die Anzapfungen 17 sind dem Wählschalter 12 zugeführt, mit dem zwei der Anzapfungen 17 in nicht näher dargestellter Weise auswählbar sind. Der Wählschalter 12 ist mit dem Lastschalter 13 verbunden, so dass mit Hilfe des Lastschalters 13 zwischen den beiden ausgewählten Anzapfungen 17 umgeschaltet werden kann. Ausgangsseitig kann der Lastschalter 13 beispielsweise mit einem Sternpunkt 19 verbunden sein, wie dies in der Figur angedeutet ist.
Der Lastschalter 13 enthält mindestens eine gekapselte Vakuumschalteinrichtung 21 und mindestens einen Überschaltwiderstand 22. Anstelle der Vakuumschalteinrichtung 21 kann auch ein sonstiges gekapseltes Bauteil vorgesehen sein, mit dem ein Laststrom unterbrochen werden kann, beispielsweise eine Thyristorschaltung oder dergleichen.

Die elektrische Verschaltung des oder der Vakuumschalteinrichtungen 21 und des oder der Überschaltwiderstände 22 kann auf vielerlei Weise realisiert sein. Beispielhaft wird auf die Schaltung der DE 23 21 369 verwiesen.

Das gesamte Transformatorgehäuse 11 ist mit einem Transformatoröl 25 befüllt. Dies bedeutet, dass sich die beiden Wicklungen 15, 16, der Wählschalter 12 und der Lastschalter 13 alle innerhalb desselben Transformatoröls 25 befinden. Insbesondere bedeutet das, dass der oder die Überschaltwiderstände 22 sich in demselben Transformatoröl 25 befinden wie die Wicklungen 15, 16.

Vor seiner Inbetriebnahme wird der in der Figur dargestellte elektrische Transformator 10 getestet und geprüft. Insbesondere wird der Transformator 10 im Hinblick auf Betriebszustände getestet, bei denen die Temperatur des oder der Überschaltwiderstände 22 einen vorgegebenen Schwellwert erreicht oder überschreitet.

Dieser Schwellwert ist derart gewählt, dass das Transformatoröl 25 keinen negativen Einflüssen ausgesetzt ist, solange die Temperatur der Überschaltwiderstände 22 diesen Schwellwert nicht erreicht. Insbesondere ist der Schwellwert derart gewählt, dass kein Schadgas aus dem Transformatoröl 25 hervorgeht, solange die Temperatur der Überschaltwiderstände 22 den Schwellwert unterschreitet. Ebenfalls ist der Schwellwert derart gewählt, dass keine Stoffe oder Partikel aus dem Transformatoröl 25 abgeschieden werden, solange die Temperatur der Überschaltwiderstände 22 den Schwellwert nicht erreicht. Der Schwellwert ist also derart gewählt, dass das Auftreten einer Temperatur, die kleiner ist als der Schwellwert, zu keiner Schädigung des Transformatoröls 25 führt.

Für all diejenigen Betriebszustände des Transformators 10, bei denen der vorgenannte Schwellwert erreicht oder überschritten wird, werden nunmehr die zugehörigen Betriebsparameter ermittelt und gespeichert.

Beispielhaft kann es sich dabei um einen Betriebszustand handeln, bei dem der Transformator 10 für mehr als 10 Minuten mit einer Überlast von 140 % betrieben wird. Oder es kann sich um einen Betriebszustand handeln, bei dem der Lastschalter 13 des Transformators 10 mehr als 10 Schaltungen in 3 Minuten durchführt. Oder es kann sich um einen Betriebszustand handeln, bei dem der Lastschalter 13 des Transformators 10 zwei Schaltungen innerhalb von 30 Sekunden durchführt. Allen diesen Betriebszuständen ist - wie gesagt - gemein, dass sie dazu führen, dass die Temperatur der Überschaltwiderstände 22 den erläuterten Schwellwert zumindest erreicht oder gar überschreitet.

Diese Betriebszustände werden deshalb nachfolgend als nicht-zulässige Betriebszustände bezeichnet.

Im Betrieb des elektrischen Transformators 10 der Figur wird nun gewährleistet, dass die vorgenannten nicht-zulässigen Betriebszustände, bei denen die Temperatur der Überschaltwiderstände 22 den Schwellwert erreicht oder überschreitet, nicht auftreten. Dies kann auf verschiedene Weisen durchgeführt werden.

Die nicht-zulässigen Betriebszustände werden explizit aus dem zulässigen Betriebsbereich des Transformators 10 ausgeschlossen. Der verbleibende zulässige Betriebsbereich wird dem Betreiber des Transformators mitgeteilt. Der Transformator 10 kann damit nur für einen Anwendungsfall eingesetzt werden, bei dem die nicht-zulässigen Betriebszustände nicht auftreten. Oder es muss der Betreiber des Transformators 10 dafür Sorge tragen, dass der Betrieb des Transformators 10 dahingehend überwacht wird, dass bei einem absehbaren Auftreten eines nicht-zulässigen Betriebszustands unverzüglich geeignete Maßnahmen ergriffen werden, um das Auftreten des nicht-zulässigen Betriebszustands noch zu verhindern.

Alternativ oder additiv ist es möglich, dass der Transformator 10 mit Hilfe einer automatisierten übergeordneten Einrichtung laufend überwacht wird. Ist von der Einrichtung voraussehbar, dass ein nicht-zulässiger Betriebszustand eintritt, so führt die Einrichtung geeignete Gegenmaßnahmen durch, um das Auftreten des nicht-zulässigen Betriebszustands zu verhindern.

Bei der Einrichtung kann es sich beispielsweise um ein Rechengerät handeln, das insbesondere die Schaltvorgänge des Lastschalters 13 überwacht und/oder gegebenenfalls auch steuert. Wird das voraussichtliche Eintreten eines nicht-zulässigen Betriebszustands von der Einrichtung erkannt, so können in der Einrichtung für jeden nicht-zulässigen Betriebszustand geeignete Gegenmaßnahmen abgespeichert sein, die dann ausgeführt werden.

So ist es möglich, dass bei einem Überschreiten einer vorgegebenen Anzahl von Schaltvorgängen pro Zeiteinheit als Gegenmaßnahme vorgesehen ist, den zeitlichen Abstand der aufeinanderfolgen Schaltvorgänge zu vergrößern. Dies führt dann dazu, dass der oder die Überschaltwiderstände 22 mehr Zeit zum Abkühlen haben, so dass deren Temperatur sinkt oder zumindest nicht weiter ansteigt.

Bei der Einrichtung kann es sich beispielsweise auch um elektromechanische Bauteile handeln, die insbesondere auf den Wählschalter 12 einwirken, und die beispielsweise ein zu schnelles oder ein zu häufiges Umschalten des Wählschalters 12 verhindern. Ebenfalls kann es sich um elektrische Bauteile handeln, die beispielsweise eine Strom- und/oder Spannungsbegrenzung bewirken oder Strom- und/oder Spannungsspitzen unterdrücken.

Alternativ oder additiv ist es möglich, dass der oder die Überschaltwiderstände 22 mit zumindest einem Temperatursensor versehen sind. Es versteht sich, dass die Temperatur des oder der Überschaltwiderstände 22 auch auf andere Arten gemessen werden kann. So ist es möglich, durch Modellrechnungen die Temperatur eines Überschaltwiderstands 22 aus anderen Betriebsgrößen des Transformators 10 abzuleiten.

Erreicht die Temperatur des Überschaltwiderstands 22 den vorgegebenen Schwellwert, so bedeutet dies, dass ein nicht-zulässiger Betriebszustand vorliegt. Dies kann mit Hilfe des Temperatursensors erkannt werden, und zwar vorzugsweise bereits dann, wenn absehbar ist, dass das Erreichen des Schwellwerts kurz bevorsteht.

Der Temperatursensor kann mit einer übergeordneten Einrichtung verbunden sein. Wird erkannt, dass ein nicht-zulässiger Betriebszustand kurz bevorsteht, so kann die Einrichtung entsprechende Gegenmaßnahmen treffen. Dabei kann es sich um Gegenmaßnahmen handeln, wie sie bereits erläutert worden sind.

Ebenfalls ist es möglich, dass der Temperatursensor einen direkten Einfluss beispielsweise auf den zeitlichen Abstand der aufeinanderfolgenden Schaltvorgänge des Lastschalters 13 oder des Wählschalters 12 hat. So kann der Temperatursensor beispielsweise ein Bestandteil derjenigen elektrischen Schaltung sein, mit der die Vakuumschalteinrichtung 21 des Lastschalters 13 angesteuert wird.

Weiterhin ist es alternativ oder additiv möglich, dass der oder die Überschaltwiderstände 22 mit einer oder mehreren Vorrichtungen versehen sind, die einem Aufheizen derselben entgegenwirken. Bei diesen Vorrichtungen kann es sich beispielsweise in einer einfachen Realisierung um Kühlrippen oder dergleichen handeln, mit denen die Überschaltwiderstände 22 versehen sind. Ebenfalls ist es hinsichtlich dieser Vorrichtungen möglich, dass die einzelnen Überschaltwiderstände 22 derart mechanisch mit dem Transformatorgehäuse 11 verbunden sind, dass zumindest ein Teil der von dem jeweiligen Überschaltwiderstand 22 erzeugten Wärme direkt über diese vorzugsweise metallische Verbindung an das Transformatorgehäuse 11 und von dort an die Umgebungsluft abgeleitet wird.

## Patentansprüche

1. Verfahren zum Betreiben eines elektrischen Transformators (10), wobei der Transformator (10) mit mindestens zwei Wicklungen (15, 16), einem Wählschalter (12) und einem Lastschalter (13) versehen ist, und wobei der Lastschalter (13) mindestens einen Überschaltwiderstand (22) aufweist, **dadurch gekennzeichnet, dass** vor einer Inbetriebnahme des Transformators (10) die Betriebsparameter eines nicht-zulässigen Betriebszustands, bei dem die Temperatur des Überschaltwiderstands (22) einen vorgegebenen Schwellwert erreicht oder überschreitet, ermittelt und gespeichert werden.

2. Verfahren nach Anspruch 1, wobei im Betrieb des Transformators (10) das Auftreten des nicht-zulässigen Betriebszustands verhindert wird, indem der nicht-zulässige Betriebszustand explizit aus dem Betriebsbereich des Transformators (10) ausgeschlossen wird oder indem der nicht-zulässige Betriebszustand erkannt wird und danach eine zugehörige Gegenmaßnahme durchgeführt wird.

## Claims

1. Method for operating an electrical transformer (10), wherein the transformer (10) is provided with at least two windings (15, 16), a selector switch (12) and a circuit breaker (13), and wherein the circuit breaker (13) has at least one transition resistor (22), **characterized in that** before commissioning of the transformer (10), the operating parameters of a non-permissible operating state, in which the temperature of the transition resistor (22) reaches or exceeds a preset threshold value, are defined and stored.

2. Method according to claim 1, wherein in operation of the transformer (10), the occurrence of the non-permissible operating state is prevented in that the non-permissible operating state is explicitly excluded from the operating range of the transformer (10), or in that the non-permissible operating state is detected and thereafter an associated counter-measure implemented.

## Revendications

1. Procédé d'exploitation d'un transformateur électrique (10), le transformateur (10) étant muni d'au moins deux enroulements (15, 16), d'un sélecteur (12) et d'un commutateur de charge (13), et l'interrupteur de charge (13) comprenant au moins une résistance de passage (22), **caractérisé en ce que**, avant une mise en service du transformateur (10), les paramètres de fonctionnement d'un état de fonctionnement non admissible, dans lequel la température de la résistance de passage (22) atteint ou dépasse une valeur seuil prédéterminée, sont déterminés et enregistrés.

2. Procédé selon la revendication 1, moyennant quoi, lors du fonctionnement du transformateur (10), l'apparition de l'état de fonctionnement non admissible est empêché grâce au fait que l'état de fonctionnement non admissible est explicitement exclu de la plage de fonctionnement du transformateur (10) ou grâce au fait que l'état de fonctionnement non admissible est détecté et qu'une contre-mesure correspondante est ensuite appliquée.
